# FASCICULE DE BREVET EUROPEEN

(11) **EP 0 017 515 B1**
(45) Date de publication et mention de la délivrance du brevet: **05.05.1982**
(21) Numéro de dépôt: 80400158.4
(22) Date de dépôt: 31.01.1980
(51) Int. Cl.: E05F 15/12

(54) **Dispositif de manoeuvre et de verrouillage automatiques, notamment du hayon d'un véhicule automobile**
Automatische Betätigungs- und Sperrvorrichtung, insbesondere für die Hecktüre eines Kraftfahrzeuges
Automatic moving and locking device, especially for the rear-door of a motor vehicle

(30) Priorité: 16.03.1979 FR 7906766
(43) Date de publication de la demande: 15.10.1980
(73) Titulaire: REGIE NATIONALE DES USINES RENAULT, 92109 Boulogne-Billancourt (FR)
(72) Inventeur: Bascou, Jacques, F-92109 Boulogne Billancourt (FR)
(74) Mandataire: Ernst-Schonberg, Michel

## Description

L'invention concerne un dispositif de manoeuvre et de verrouillage automatiques à distance d'une porte de coffre ou du hayon d'un véhicule automobile.

Le brevet américain 3 713 472 décrit un dispositif de manoeuvre d'un hayon qui utilise un moteur d'entraînement d'une roue dentée qui assure conjointement le mouvement du hayon et la commande de la serrure de verrouillage ou de déverrouillage. A cet effet la roue dentée actionne conjointement le déplacement les leviers et bras de maintien du hayon et la commande de la serrure au moyen d'un cable souple.

L'invention propose un dispositif de manoeuvre et de verrouillage dans lequel le processus de verrouillage et de déverrouillage est dissocié du mouvement du hayon, dans le but de libérer ce dernier de tout effort lors de l'action du verrou.

Il est en effet intéressant de centraliser les efforts de commande d'ouverture ou de fermeture du hayon sur le mécanisme de verrouillage et de déverrouillage lorsque l'on actionne celui-ci dans le but de le préserver des contraintes parasites susceptibles d'affecter son bon fonctionnement.

A cet effet, l'invention a pour objet un dispositif de manoeuvre et de verrouillage automatiques d'un hayon de véhicule automobile articulé à la partie supérieure de la carrosserie actionné au moyen d'un moteur électrique monté sur une platine à l'intérieur du coffre et commandé à distance afin d'assurer d'une part l'ouverture et la fermeture du hayon par l'intermédiaire d'un pignon engrênant avec une denture portée par un élément agissant sur des moyens de liaison mécaniques articulés entre le hayon et l'élément et d'autre part le verrouillage et le déverrouillage de la serrure du hayon par rapport à la partie fixe arrière de la carrosserie, caractérisé en ce qu'il comprend deux secteurs dentés adjacents et de même rayon, montés pivotants autour d'un axe commun solidaire de la platine et pouvant être entraînés successivement par le pignon de sortie du moteur, en ce que la platine comporte deux lumières curvilignes parallèles, décalées angulairement et de longueurs inégales, en ce que le premier secteur, relié au hayon par l'intermédiaire d'un tirant articulé, comporte un pion traversant à la fois la lumière curviligne de la platine et une autre lumière curviligne pratiquée dans le secteur et superposable à la lumière, en ce que le second secteur, affecté au verrouillage du hayon qui suit sa fermeture, comporte un pion traversant la lumière de la platine et interceptant une fourchette fixée sur un câble commandant la serrure du hayon et en ce que la denture du premier secteur est munie d'une interruption de denture pratiquée à la périphérie dit secteur, une extrémité de la lumière curviligne du second secteur venant en prise avec le pion du premier secteur entraînant ce dernier et assurant ainsi la reprise avec le pignon de la denture, l'autre extrémité de la lumière étant disposée à une distance telle de la première extrémité que le second secteur puisse encore tourner après immobilisation du premier secteur permettant ainsi respectivement un déverrouillage ou verrouillage de la serrure du hayon au repos de ce dernier.

Les moyens de verrouillage du hayon après sa fermeture sont constitués essentiellement d'un deuxième secteur denté, adjacent et parallèle au premier secteur, et pivotant avec lui autour d'un axe commun solidaire d'une platine-support. Après l'immobilisation du premier secteur, le moteur poursuit l'entraînement en rotation du deuxième secteur, ce qui provoque, après transformation de mouvement appropriée, le déplacement rectiligne d'un câble coulissant dans une gaine. L'extrémité du câble fait pivoter un pêne en forme de crochet, solidaire du coffre, pour verrouiller une gâche fixée sur le hayon.

Le moteur électrique peut être commandé à distance dans le sens approprié à l'ouverture ou à la fermeture du hayon soit de l'intérieur du véhicule, soit de l'extérieur au moyen d'une clef de coffre. Un interrupteur supplémentaire, disposé dans le coffre, permet de neutraliser la commande intérieure de manière à pouvoir, à la demande, continuer à isoler le verrouillage du coffre de celui des portes latérales, mesure de sécurité antivol exploitée sur la plupart des véhicules.

Le mécanisme de manoeuvre du hayon par tirant articulé est monté sur un côté du véhicule, l'autre côté conservant un équilibreur de type classique, par exemple télescopique. Cependant, la compensation exercée par l'équilibreur restant permet de limiter notablement la puissance requise du moteur. Pratiquement, un moteur de lèvevitres s'avère suffisant pour actionner le câble de verrouillage et provoquer la levée du hayon par le pivotement des secteurs dentés.

D'autres particularités de l'invention ressortiront de la description qui suit d'un mode de réalisation donné à titre d'exemple, en référence au dessin annexé sur lequel:
- la figure 1 montre en coupe le dispositif selon l'invention appliqué au hayon d'un véhicule automobile;
- les figures 2, 3 et 4 représentent diverses séquences du mécanisme de manoeuvre, vu dans le plan de la figure 1, respectivement pour les positions ouverte, fermée et verrouillée du hayon;
- la figure 5 montre l'articulation du tirant suivant la coupe V de la figure 2;
- la figure 6 est une coupe du mécanisme suivant la ligne VI de la figure 2;
- la figure 7 est une coupe suivant la ligne VII de la figure 4;
- la figure 8 représente le mécanisme de verrouillage, vu dans le plan de la figure 1 ;
- les figures 10 et 9 représentent le mécanisme de verrouillage suivant la flèche X de la figure 8, respectivement pour les états verrouillé et déverrouillé du hayon;
- la figure 11 est un exemple de réalisation du circuit de commande du moteur électrique.

En se reportant à la figure 1, on reconnaît, en coupe, l'arrière d'un véhicule automobile équipé d'un hayon 1 pivotant à la partie supérieure de la carrosserie autour d'un axe transversal 2. Le coffre à bagages 3 est délimité successivement par le hayon 1 lui-même, la tablette horizontale 4 de séparation entre le coffre 3 et l'habitacle 5, la face arrière des dossiers de sièges arrière 6, le plancher inférieur 7 et le caisson du coffre formé par la jupe arrière 8 et les parois latérales 9 de la carrosserie (figure 6).

Conformément à l'invention, le hayon 1 peut être manoeuvré et verrouillé automatiquement au moyen d'un mécanisme 10 à secteurs dentés actionnés par un moteur électrique 11 et agissant successivent sur un tirant 12 articulé entre le hayon et l'un des secteurs dentés et sur un verrou 13 verrouillant le hayon 1 sur le caisson 8, 9 du coffre.

La figure 1 représente le dispositif dans son ensemble, les divers organes moteurs du mécanisme étant regroupés sur une platine 14 fixée à l'intérieur du coffre 3, contre la paroi verticale 9 du caisson située à droite (sens de la marche du véhicule), dans l'exemple considéré.

La coupe de la figure 1 ne permet pas de voir la présence d'un équilibreur de hayon de type quelconque, par exemple télescopique, monté sur le côté gauche de la carrosserie dont le rôle bien connu consiste à réduire les efforts nécessaires à la manoeuvre et à compenser le poids du hayon 1.

La platine 14, représentée sur les figures 2 à 4 et sur la figure 6, est montée sur le caisson 9 par des pattes de fixation 15 et supporte un petit moteur électrique 11 de faible puissance, type motoréducteur de lève-vitres, dont le pignon de sortie 16 entraîne deux secteurs 17, 18 dentés montés pivotant sur la platine autour d'un axe commun 19. Les deux secteurs 17, 18 sont adjacents, parallèles à la platine 14 et de même rayon, si bien que le pignon 16 peut les entraîner en rotation simultanément.

Cependant, la longueur curviligne de la denture 20 du premier secteur 17, affecté à la manoeuvre du hayon 1, est inférieure à la longueur curviligne de la denture 21 du deuxième secteur 18, affecté au verrouillage, de manière à provoquer le verrouillage du hayon après sa fermeture ou inversement pour obtenir l'ouverture du hayon après son déverrouillage.

Le premier secteur 17, le plus éloigné de la platine, possède un pion 22 guidé dans une première lumière curviligne 23 de la platine après avoir traversé le deuxième secteur 18 interposé entre le premier secteur 17 et la platine 14. Afin de pouvoir se débattre relativement au premier secteur, le deuxième secteur 18 possède lui-même une lumière curviligne 24 superposable à la première lumière 23 de la platine mais de longueur plus courte. En outre, le deuxième secteur 18 possède également un pion 25 guidé à travers une seconde lumière curviligne 26 de la platine, parallèle à la première lumière 23 et de longueur adaptée au fonctionnement du verrouillage qui sera décrit ci-après.

Enfin, le secteur denté 17, affecté à la manceu- vre, est prolongé sur un côté rectiligne par un bras 27 dont l'extrémité supporte une rotule 28 pour l'articulation du tirant 12 ainsi que le représente la figure 5.

Le verrouillage du hayon 1 est obtenu par l'intermédiaire d'une transformation puis d'une transmission de mouvement depuis la platine 14 jusqu'au verrou 13.

A cet effet, la partie inférieure de la platine forme un coude 29 (figure 7) supportant une gaine 30 dans laquelle coulisse un câble de transmission 31.

Par ailleurs, le coude inférieur 29 de la platine est percé d'une fente longitudinale 32 traversée par une fourchette 33 à deux branches, solidaire du câble 31, et donc susceptible de se déplacer avec lui sur la course déterminée par la longueur de la fente 32 (figure 6).Les positions relatives de la fente 32 et de la deuxième lumière curviligne 26 de la platine ainsi que les trajectoires de la fourchette 33 et du pion 25 du secteur de verrouillage sont telles que la fourchette peut être déplacée par le pion s'engageant entre les branches de la fourchette, ce qui assure la transformation de mouvement circulaire/rectiligne ou inversement, selon les sens de rotation du moteur 11.

Pour permettre l'engagement ou le dégagement du pion, les branches de la fourchette 33 sont d'ailleurs de longuéurs inégales (figure 2). A l'autre extrémité du câble 31 (figures 8 à 10), le mouvement rectiligne est exploité pour actionner à distance le verrou 13 composé d'un pêne 34 en forme de crochet dont le pivotement vient verrouiller une gâche 35.

La gâche, élément fixe du verrou, est une simple boutonnière montée sur la partie inférieure du hayon 1. Le pêne 34 est articulé sur un support 36 lui-même fixé sur le doublage de la jupe arrière 8 de la carrosserie. Le nez du crochet 34, en profil de came, s'engage dans la gâche 35 pour verrouiller le hayon sur le caisson du coffre. Le crochet est, en outre, rappelé en position de déverrouillage par un ressort spiral 37 enroulé autour de l'axe d'articulation 38 du crochet.

La transformation de mouvement rectiligne/cir- culaire est obtenue au moyen d'une biellette 39 articulée entrle le crochet 34 et une patte 40 solidaire de l'extrémité du câble 31.

Cette patte coulisse à l'extérieur de la gaine 30 de la même manière que la fourchette 33 précédemment décrite.

A titre d'exemple, la commande électrique du moteur 11 peut être schématisée par le circuit de la figure 11. Il montre simplement que le moteur peut être déclenché dans le sens désiré soit par un interrupteur 41 situé dans l'habitacle, par exemple sur le tableau de bord, ou bien par un interrupteur extérieur 42 manoeuvré à l'aide d'une clef 43 et monté sur la jupe arrière 8 de la carrosserie (figures 1 et 8).

De plus, un interrupteur 44, situé dans le coffre et disposé sur le circuit de commande depuis l'habitacle, permet de neutraliser cette dernière commande 41 pour ne conserver que la commande extérieure 42. Cette disposition, facultative, permet d'éviter l'accès au coffre 3 par la simple violation de l'habitacle 5. Par ailleurs, la suppression de la commande depuis l'habitacle 41 est sans conséquence pour tous les cas où l'utilisateur est de toute façon obligé de se déplacer pour intervenir lui-même dans le coffre 3.

Le dispositif selon l'invention fonctionne comme suit:
Nous partons de la position ouverte du hayon 1 (figure 2) pour laquelle les deux secteurs dentés 17, 18 se trouvent en position haute, en butée sur l'extrémité de la première limière 23 de la platine, par le pion 22 du premier secteur qui traverse successivement le deuxième secteur 18 puis la platine 14 (figure 6).

Après avoir commandé le motoréducteur 11 dans le sens approprié par l'un des interrupteurs, décrits précédemment, le pignon de sortie 16 engrène simultanément les deux secteurs dentés pour les faire pivoter jusqu'à la position de la figure 3 qui correspond au hayon fermé, en appui sur son joint d'étanchéité et entraîné par l'intermédiaire du tirant articulé 12 sur le secteur de manoeuvre 17.

Simultanément, les pions 22, 25 des deux secteurs de déplacent dans leur lumière respective de la platine en conservant leur écart angulaire relatif, par rapport à celui de la figure 2.

Le secteur de manoeuvre 17 s'immobilise dès que le pignon 16 atteint l'interruption de denture 45 séparant ladite denture 20 du bras d'articulation 27. La course du premier secteur 17 correspond sensiblement à la longueur de la première lumière curviligne 23 de la platine, tandis que le pion 25 du deuxième secteur (de verrouillage) s'engage entre les branches de la fourchette 33 placée sur la trajectoire de la deuxième lumière curviligne de la platine. Cette position de la fourchette correspond au déverrouillage de la gâche 35, représenté sur la figure 9, position maintenue par le ressort de rappel 37 du pêne.

Le pignon 16 du moteur continue sa rotation et poursuit le pivotement du deuxième secteur 18 par sa denture 21 jusqu'à ce qu'il atteigne la position de verrouillage de la figure 4.

La lumière 24 du deuxème secteur permet à ce dernier de pivoter sur toute la course correspondant au verrouillage, malgré l'immobilisation du pion 22 du premier secteur, tandis que le pion 25 du deuxième secteur 18 déplace la fourchette 33 et donc le câble de transmission 31 pour faire pivoter le crochet 34 à distance en contraignant son ressort 37 et l'amener ainsi dans la position verrouillée de la figure 10.

Le verrouillage puis l'ouverture du hayon 1 reproduisent les étapes inverses du fonctionnement du mécanisme après inversion du sens de rotation du pignon 16. Après le déverrouillage du hayon (figure 3), la reprise de denture 20 du secteur de manoeuvre 17 est facilitée par le secteur de verrouillage 17 dont la lumière curviligne 24 entraîne le pion 22 du premier secteur se trouvant en butée.

L'invention n'est pas limitée à l'exemple de réalisation décrit mais englobe les équivalents techniques simples.

C'est ainsi que les transformations de mouvements successives pourraient être obtenues par courroies ou tringleries au lieu de câble 31 et de biellette 39 ou que les commandes électriques peuvent être multipliées, placées différemment et faire appel à des circuits plus sophistiqués tels que des commandes par impulsions et des inverseurs de marche électroniques.

## Revendications

1. Dispositif de manoeuvre et de verrouillage automatiques d'un hayon (1) de véhicule automobile articulé à la partie supérieure (2)de la carrosserie actionné au moyen d'un moteur électrique (11) monté sur une platine (14) à l'intérieur du coffre (3) et commandé à distance afin d'assurer d'une part l'ouverture et la fermeture du hayon par l'intermédiaire d'un pignon (16) engrênant avec une denture (20) portée par un élément (17) agissant sur des moyens de liaison mécaniques articulés entre le hayon et l'élément (17) et d'autre part le verrouillage et le déverrouillage de la serrure (13) du hayon par rapport à la partie fixe arrière (8) de la carrosserie, caractérisé en ce qu'il comprend deux secteurs dentés (17,18) adjacents et de même rayon, montés pivotants autour d'un axe commun (19) solidaire de la platine (14) et pouvant être entraînés par le pignon de sortie (16) du moteur (11), en ce que la platine comporte deux lumières curvilignes (23,26) parallèles, décalées angulairement et de longueurs inégales, en ce que le premier secteur (17), relié au hayon par l'intermédiaire d'un tirant (12) articulé, comporte un pion (22) traversant à la fois la lumière curviligne (23) de la platine et une autre lumière curviligne (24) pratiquée dans le secteur (18) et superposable à la lumière (23), en ce que le second secteur (18), affecté au verrouillage du hayon qui suit sa fermeture, comporte un pion (25) traversant la lumière (26) de la platine et interceptant une fourchette (33) fixée sur un câble (31) commandant la serrure (13) du hayon et en ce que la denture (20) du premier secteur est munie d'une interruption de denture (45) pratiquée à la périphérie dudit secteur (17), une extrémité de la lumière curviligne (24) du second secteur (18) venant en prise avec le pion (22) du premier secteur (17) entraînant ce dernier et assurant ainsi la reprise avec le pignon (16) de la denture (20), l'autre extrémité de la lumière (24) étant disposée à une distance telle de la première extrémité que le second secteur (18) puisse encore tourner après immobilisation du premier secteur (17) permettant ainsi respectivement un déverrouillage ou verrouillage de la serrure (13) du hayon (1) au repos de ce dernier.

2. Dispositif selon la revendication 1, caractérisé en ce que la course du hayon est limitée à l'ouverture par le pion (22) du premier secteur (17) arrivant en butée dans la lumière curviligne (23) de la platine, et à la fermeture par l'interruption de denture (45).

3. Dispositif selon la revendication 1, caractérisé en ce que la rotation du deuxième secteur denté (18) est poursuivie par le moteur (11) après l'immobilisation du premier secteur (17) pour déplacer la fourchette (33) en translation par le pion (25), et provoquer le coulissement du câble de transmission (31) dans une gaine (30) fixée sur la platine (14).

4. Dispositif selon la revendication 1, caractérisé en ce que le circuit électrique de commande à distance du moteur (11) comporte, d'une part, un interrupteur électrique (41) situé à l'intérieur de l'habitacle et, d'autre part, un interrupteur électrique (42) actionné de l'extérieur de la carrosserie à partir d'une clef (43).

5. Dispositif selon la revendication 4, caractérisé en ce que le circuit électrique de commande du moteur (11) comporte, en outre, un interrupteur électrique (44), accessible de l'intérieur du coffre, capable de neutraliser la commande par l'interrupteur (41) situé dans l'habitacle.

## Patentansprüche

1. Vorrichtung zur Betätigung und automatischen Verriegelung der Heckklappe (1) eines Kraftfahrzeugs, angelenkt am oberen Teil (2) der Karosserie und betätigt durch einen Elektromotor (11), der auf einer Platte (14) innerhalb des Kofferraums (3) angebracht ist und von einer entfernten Stelle betätigt wird, um einerseits das Öffnen und Schliessen der Heckklappe mit Hilfe eines Zahnrads (16) zu bewirken, das in ein Getriebe (20) eingreift, welches auf einem Teil (17) angebracht ist, der durch mechanische Verbindungsmittel betätigt wird, die zwischen der Heckklappe und dem Teil (17) angelenkt sind, und andererseits das Verriegeln und Aufschliessen des Schlosses (13) der Heckklappe an dem festen hinteren Teil (8) der Karosserie; dadurch gekennzeichnet, dass sie einschliesst: zwei beieinanderliegende. Getriebeteile (17,18) des gleichen Radius, drehbar um eine gemeinsame Achse (19) der Platte (14) gelagert, und eingerichtet, um durch das Ausgangszahnrad (16) des Motors (11) angetrieben zu werden; dass die Platte zwei parallele Kurvenöffnungen (23, 26) einschliesst, die im Winkel versetzt und von ungleicher Länge sind; dass der erste Teil (17), der mit der Heckklappe durch eine angelenkte Stange (12) verbunden ist, einen Bolzen (2) enthält, der sowohl die Kurvenöffnung (23) der Platte sowie eine andere Kurvenöffnung (24) durchdringt, die in dem Teil (18) vorgesehen und dazu eingerichtet ist, von der Öffnung (23) überlagert zu werden; dass der zweite Teil (18), der zum Verriegeln der Heckklappe nach ihrem Schliessen dient, einen Bolzen (25) einschliesst der die Öffnung (26) der Platten durchdringt und eine Gabel (33) abfängt, die auf einem Kabel (31) angebracht ist, die das Schloss (13) der Heckklappe betätigt; und dass das Getriebe (20) des ersten Teils mit einer Unterbrechung des Getriebes (45) im Umfang des genannten Teils (17) versehen ist, wobei ein Ende der Kurvenöffnung (24) des zweiten Teils (18), der mit dem Bolzen (22) des ersten Teils im Eingriff steht, den letzteren betätigt und so eine erneute Verbindung mit dem Zahnrad (16) des Getriebes (20) bewirkt, wobei das andere Ende der Öffnung (24), das vom ersten Ende soweit entfernt ist, dass der zweite Teil (18) sich nach Stilllegung des ersten Teils (17) noch drehen kann, so ein Verriegeln bzw. Aufschliessen des Schlosses (13) der Heckklappe (1) in der Ruhelage der letzteren möglich macht.

2. Vorrichtung gemäss Anspruch 1, dadurch gekennzeichnet, dass die Bewegung der Heckklappe in bezug auf das Offnen durch den Bolzen (22) des ersten Teils (17), der in der Kurvenöffnung (23) der Platte zum Stillstand kommt, und in bezug auf das Schliessen durch die Unterbrechung in dem Getriebe (45), begrenzt wird.

3. Vorrichtung gemäss Anspruch 1, dadurch gekennzeichnet, dass die Drehung des zweiten Getriebeteils (18) durch den Motor (11) bewirkt wird nach Stilllegung des ersten Teils (17), um die Gabel (33) durch Bewegung des Bolzens (25) zu verschieben und ein Gleiten des Transmissionskabels (31) in einer Hülle (30), die auf der Platte (14) angebracht ist, zu bewirken.

4. Vorrichtung gemäss Anspruch 1, dadurch gekennzeichnet, dass die elektrische Betätigungsschaltung, die vom Motor (11) entfernt liegt, einerseits einen elektrischen Schalter (41) einschliesst, der innerhalb des Fahrerraums liegt, und anderseits einen elektrischen Schalter (42), der von ausserhalb der Karosserie durch einen Schlüssel (43) betätigt wird.

5. Vorrichtung gemäss Anspruch 4, dadurch gekennzeichnet, dass die elektrische Betätigungsschaltung des Motors (11) zusätzlich einen elektrischen Schalter (44) einschliesst, der von der Innenseite des Kofferraums zugänglich ist und geeignet ist, die Bestätigungsinstruktionen durch den Schalter (41), der im Fahrerraum angebracht ist, zu neutralisieren.

## Claims

1. Device for actuation and automatic locking of the hatchback of an automobile, articulated at the upper portion (2) of the car body and operated by means of an electric motor (11) which is mounted on the plate (14) inside the trunk (3) and controlled from a distance to assure, on the one hand, the opening and closing of the hatchback by means of a pinion (16), engaging a gearing (20) which is carried by an element (17) acting upon mechanical connection means articulated between the hatchback and the element (17), and, on the other hand, the locking and unlocking of the lock (13) of the hatchback at the fixed rear portion (8) of the body; characterized in that it comprises two adjacent gear sections (17,18) of the same radius, mounted pivotably around a solid common axis (19) of the plate (14) and being capable of being driven by the exit pinion (16) of the motor (11); in that the plate comprises two parallel curved openings (23, 26), angularly displaced and of inequal length; in that the first sector (17) which is connected to the hatchback by means of an articulated tie beam (12), comprises a stud (22) traversing both the curved opening (23) of the plate and another curved opening (24) provided in the sector (18) and capable of being superimposed on the opening (23); in that the second sector (18), intended for locking the hatchback after closing, comprises a stud (25) traversing the opening (26) of the plate and intercepting a fork (33) fixed on a cable (31) which controls the lock (13) of the hatchback; and in that the gearing (20) of the first sector is provided with an interruption in the gearing (45) provided in the periphery of the said sector (17), with one end of the curved opening (24) of the second sector (18) engaging the stud (22) of the first sector (17), driving the latter and thus assuring the re-engagement with the pinion (16) of the gearing (20), with the other end of the opening (24) being arranged at such a distance from the first end that the second sector (18) can still turn after immobilizing of the first sector (17), which thus allows unlocking or locking of the lock (13) of the hatchback (1), respectively, in the resting position of the latter.

2. Device according to claim 1, characterized in that the movement of the hatchback is limited as to opening by the stud (22) of the fist sector (17), which comes to a stop in the curved opening (23) of the plate, and as to closing by the interruption in the gearing (45).

3. Device according to claim 1, characterized in that the rotation of the second gear sector (18) is carried out by the motor (11) after immobilizing of the first sector (17) to move the fork (33) upon movement of the stud (25), and to cause sliding of the transmission cable (31) in a casing (30) fixed on the plate (14).

4. Device according to claim 1, characterized in that the electric control circuit at a distance from the motor (11) comprises, on the one hand, an electric switch (41), positioned inside of the driver's compartment and, on the other hand, an electric switch (42) to be actuated from the outside of the car body by means of a key (43).

5. Device according to claim 4, characterized in that the electric control circuit of the motor (11) comprises in addition an electric switch (44), accessible from the inside of the trunk, capable of neutralizing the control instruction by the switch (41) positioned in the driver's compartment.
